# EUROPÄISCHE PATENTSCHRIFT

(11) **EP 0 670 130 B1**
(45) Veröffentlichungstag und Bekanntmachung des Hinweises auf die Patenterteilung: **17.12.1997**
(21) Anmeldenummer: 94101861.6
(22) Anmeldetag: 08.02.1994
(51) Int. Cl.: A47F 3/00

(54) **Schaukasten zur zugriffssicheren Aufnahme von Objekten, insbesondere Kunstobjekten in Museen und Ausstellungen**
Display case for secure containment of objects, in particular art objects in museums and exhibitions
Présentoir pour le dépôt en sûreté d'objets, en particulier des objets d'art dans des musées et expositions

(43) Veröffentlichungstag der Anmeldung: 06.09.1995
(73) Patentinhaber: PROMAT GmbH, 40880 Ratingen (DE)
(72) Erfinder: Wiedemann, Günter, Dr., D-40629 Düsseldorf (DE)
(74) Vertreter: Stenger, Watzke & Ring Patentanwälte

(56) Entgegenhaltungen:
- EP-A- 0 505 934
- EP-A- 0 521 728
- EP-B- 0 498 021
- US-A- 2 854 306
- US-A- 3 697 147
- US-A- 4 560 214

## Beschreibung

Die Erfindung betrifft einen Schaukasten zur zugriffssicheren Aufnahme von Objekten, insbesondere Kunstobjekten in Museen und Ausstellungen, mit mindestens zwei zueinander im Winkel angeordneten Glasscheiben, von denen die eine Glasscheibe mit ihrer gesamten Stirnfläche dem Rand der Flachseite der anderen Glasscheibe gegenüberliegt.

In Museen und Ausstellungen wird dem vorbeugenden Brandschutz wegen der zumeist wertvollen Exponate eine besondere Bedeutung beigemessen. Viele Museums- und Ausstellungsgebäude sind jedoch älterer Bauart, so daß, insbesondere auch unter denkmalpflegerischem Hintergrund, die Möglichkeiten eines zeitgemäßen Brandschutzes vielfach nicht konsequent verwirklicht werden können.

Aus der US-A 4,560,214 ist ein u. a. aus zwei zueinander im Winkel angeordneten Glasscheiben zusammengesetzter Schaukasten mit den eingangs genannten Merkmalen bekannt. Die Glasscheiben sind fest gegeneinander gefügt, um so eine ausreichende Festigkeit der gesamten Glaskonstruktion zu erreichen. Der Schaukasten muß, um die darin zur Schau gestellten Gegenstände vor Feuer- und Hitzeeinwirkung zu schützen, in solchen Räumen angeordnet werden, die über geeignete brandschutztechnische Einrichtungen verfügen, z. B. über eine in die Raumdecke integrierte Sprinkleranlage, wie sie in modernen Museen und Ausstellungsgebäuden zum Standard der technischen Gebäudeausrichtung gehört. In vielen Fällen ist es allerdings erforderlich, wertvolle Ausstellungsstücke auch in solchen Räumen zu präsentieren, die für Maßnahmen des vorbeugenden Brandschutzes nicht oder nur unzureichend vorbereitet sind.

Die in der US-A 4,560,214 beschriebene Vitrine selbst ist für einen brandschutztechnischen Einsatz völlig ungeeignet, was bereits die daran ausgebildeten Schiebetüren erkennen lassen. Jedoch sind auch die Glasflächen aufgrund ihrer Bauart sowie ihrer Anordnung nicht geeignet, im Brandfall eine nennenswerte Schutzwirkung zu entfalten. Diese bestehen aus üblichem Glasmaterial, welches zwar im Hinblick auf eine Einbruchshemmung in Richtung auf eine erhöhte Bruchfestigkeit weiterentwickelt ist, nicht jedoch in brandschutztechnischer Hinsicht. Gleiches gilt für die Verbindung der beiden Glasscheiben, bei der die eine Scheibe mit ihrer Stirnfläche unmittelbar gegen den Rand der anderen Scheibe gesetzt wird, so daß beide Scheiben spaltfrei aneinanderliegen. In einem Brandfall werden sich beide Scheiben sofort verziehen, wodurch sich ein Spalt einstellt, durch den Hitze und Feuer auf kürzestem Wege in das Innere des Schaukastens gelangen können, noch bevor die Glasscheiben selbst wegschmelzen.

Aus der EP 0 498 021 B1 ist eine Brandschutzverglasung bekannt, mit der sich der Durchtritt von Feuer und Rauch im Brandfall aus einem Raum in einen anderen Raum vermeiden läßt. Die Brandschutzverglasung ist daher Bestandteil einer gebäudetechnischen Ausrüstung, so daß bei dieser Verglasung in erster Linie gebäudetechnische Belange zu berücksichtigen sind, etwa die Statik der Verglasung als Ganzes. Hierzu wird ein System beidseits der Brandschutzscheiben angeordneter Profile vorgeschlagen, wobei erst diese Profile den Brandschutzscheiben die erforderliche seitliche Abstützung geben. Bezüge zur Herstellung von Schaukästen enthält diese Druckschrift nicht.

Der Erfindung liegt die **Aufgabe** zugrunde, einen verbesserten Brandschutz in Museen, Ausstellungen usw. auch in solchen Fällen zu erreichen, in denen die jeweiligen Ausstellungsräume für Maßnahmen des vorbeugenden Brandschutzes nicht oder nur unzureichend geeignet sind.

Zur **Lösung** dieser Aufgabe wird bei einem Schaukasten mit den eingangs genannten Merkmalen vorgeschlagen, daß sämtliche Glasscheiben Brandschutzscheiben sind, die ein unter Hitzeeinwirkung aufschäumendes Mittel als Schutzwirkstoff enthalten, und daß zwischen der Stirnfläche der einen Brandschutzscheibe und dem Rand der Flachseite der anderen Brandschutzscheibe eine schmale, vorzugsweise mit einer im Brandfall wegschmelzenden Dichtmasse verschlossene Fuge verbleibt, die im Brandfall durch den aus der Stirnfläche austretenden Schutzwirkstoff verschlossen wird.

Auf diese Weise wird ein Schaukasten geschaffen, in dem sich Kunstobjekte feuer- und hitzesicher unterbringen lassen. Ein solcher Schaukasten eignet sich in besonderer Weise für den vorbeugenden Brandschutz in solchen Räumlichkeiten von Museen, Galerien, Ausstellungen etc., in denen sich anderweitige Brandschutzmaßnahmen nicht oder nur unvollständig realisieren lassen.

Die verwendeten Brandschutzscheiben bieten neben der Abschirmwirkung den zusätzlichen Vorteil einer aktiven Kühlung durch die in den Brandschutzscheiben angeordneten Schichten aus einem bei Hitzeeinwirkung aufschäumenden Schutzwirkstoff. Damit dieser nach seiner Aktivierung aus den Stirnflächen der Brandschutzscheiben austreten kann, verbleibt zwischen der Stirnfläche der einen Brandschutzscheibe und dem Rand der Flachseite der anderen Brandschutzscheibe eine schmale Fuge, die im Brandfall durch den aus der Stirnfläche austretenden Schutzwirkstoff verschlossen wird. Vorzugsweise ist die Fuge mit einer Dichtmasse verschlossen, so daß das Innere des Schaukastens gegenüber der Außenatmosphäre hermetisch abgeriegelt ist. Ein solcher Schaukasten eignet sich zusätzlich für solche Fälle, in denen die darin ausgestellten Gegenstände eine Klimatisierung erfordern.

Gemäß einer bevorzugten Ausgestaltung des Schaukastens ist der Kantenbereich einschließlich der Fuge durch einen Winkel abgedeckt. Diese Maßnahme beugt einer Beschädigung der empfindlichen Glaskanten vor, außerdem wird hierdurch das optische Erscheinungsbild des Schaukastens verbessert.

Um die durch den Winkel erzielbare, zusätzliche Stabilität des Schaukastens noch weiter zu verbessern, läßt sich ein zusätzlicher Winkel im Eckbereich zwischen den beiden Brandschutzscheiben befestigen.

Der Brandschutz kann weiterhin dadurch verbessert werden, daß eine Schicht Dichtmasse zwischen Winkel und Rand der jeweiligen Brandschutzscheibe angeordnet wird. Die Dichtmasse bietet im Brandfall ferner den Vorteil, ein vorzeitiges Eindringen von Rauch in das Innere des Schaukasten zu verhindern.

Mit der Erfindung wird ferner vorgeschlagen, daß die eine Brandschutzscheibe über ein Scharnier mit der anderen, im Winkel zu der einen Brandschutzscheibe angeordneten Brandschutzscheibe verbunden ist. Auf diese Weise ist es nicht erforderlich, bei einem Wechsel der auszustellenden Objekte jeweils den Schaukasten insgesamt zu demontieren.

Vorzugsweise ist das Scharnier an einem Winkel ausgebildet, der den Kantenbereich einschließlich der Fuge abdeckt.

Gemäß einer bevorzugten Ausgestaltung ist der Schaukasten nach unten hin durch eine Grundplatte abgeschlossen, die aus Brandschutzmaterial aufgebaut ist und in deren Oberseite zur Aufnahme der unteren Ränder der senkrecht angeordneten Brandschutzscheiben Nuten eingeformt sind. Ein in dieser Art aufgebauter Schaukasten läßt sich frei im Raum aufstellen, etwa auf an der Unterseite der Grundplatte angeschraubten Stützen.

Ebenso ist es aber auch möglich, den erfindungsgemäßen Schaukasten auf dem Boden des Raumes zu befestigen, oder an einer Wand oder in einer Mauernische. Wesentlich ist jeweils, daß im Kantenbereich zweier Brandschutzscheiben die eine Brandschutzscheibe mit ihrer gesamten Stirnfläche dem Rand der Flachseite der anderen Brandschutzscheibe unter Bildung einer Fuge gegenüberliegt. Auf diese Weise wird diese im Brandfall sicher durch den aus der Stirnfläche der Brandschutzscheiben austretenden Schutzwirkstoff verschlossen, so daß ein für Feuer und Hitze nicht durchdringbarer Kasten entsteht.

Ausführungsbeispiele der Erfindung werden nachfolgend anhand der Zeichnung erläutert. Darin zeigen:
- Fig. 1: In perspektivischer Ansicht einen Schaukasten zur zugriffssicheren Aufnahme von Kunstobjekten;
- Fig. 2: einen Teilschnitt durch den Schaukasten gemäß Fig. 1;
- Fig. 3: einen Teilschnitt durch den Schaukasten gemäß Fig. 1 bei einer alternativen Ausgestaltung und
- Fig. 4: in perspektivischer Teildarstellung den Eckbereich des Schaukastens nach Fig. 1 mit drei aneinandergrenzenden Brandschutzscheiben.

Der in Fig. 1 dargestellte, allseitig geschlossene Schaukasten besteht aus einer Grundplatte 1, die sich auf insgesamt vier Stützen 2 abstützt, sowie einem auf der Grundplatte 1 angeordneten Glaskasten mit insgesamt fünf transparenten Glasflächen 3. In dem durch die Glasflächen 3 gebildeten Innenraum lassen sich Kunstobjekte zugriffssicher sowie geschützt vor den Einwirkungen von Feuer und Rauch ausstellen.

Fig. 2 läßt erkennen, daß zur Erzielung des Brandschutzes die Grundplatte 1 aus zwei miteinander verbundenen Platten 1a, 1b aus einem Brandschutzmaterial aufgebaut ist. Solche Brandschutzplatten sind im Handel in vielerlei Größen und Dicken verfügbar. Die obere 1b der beiden Platten bildet eine im Querschnitt rechteckige Nut 4 zur Aufnahme des unteren Randes der vertikalen Glasfläche. Diese vertikale Glasfläche wird durch eine Brandschutzscheibe 5 gebildet, auf der, wie Fig. 2 erkennen läßt, eine horizontale Glasfläche in Gestalt ebenfalls einer Brandschutzscheibe 6 angeordnet ist.

Im Eckbereich stoßen, wie insbesondere Fig. 4 erkennen läßt, insgesamt drei Brandschutzscheiben 5,5',6 aufeinander, so daß sich eine zumindest dreiseitige Verglasung nach Art einer Vitrine ergibt.

Bei den Brandschutzscheiben 5,5',6 handelt es sich um Scheiben aus einen, Spezialverbundglas, welches aus mehreren Glasscheiben mit dazwischen angeordneten Brandschutzschichten 7 besteht. Diese Brandschutzschichten 7 enthalten einen Schutzwirkstoff, der im Brandfall aktiviert wird, wobei Wärmestrahlung absorbiert und somit eine wirksame Dämmschicht gebildet wird, die den Durchgang von Feuer und Rauch verhindert. Derartige Brandschutzscheiben finden bisher als Bestandteil von Brandschutzverglasungen Anwendung, die der feuersicheren Unterteilung von Räumen oder Gebäudeteilen dienen.

In Fig. 2 ist ferner dargestellt, daß im Kantenbereich der im Winkel zueinander angeordneten Brandschutzscheiben 5,6 die senkrechte Brandschutzscheibe 5 mit Ihrer gesamten Stirnfläche 8 dem Rand 9 der Flachseite der anderen Brandschutzscheibe 6 gegenüberliegt. Die Brandschutzscheibe 6 deckt auf diese Weise die gesamte Stirnfläche 8 der Brandschutzscheibe 5 ab. Die verbleibende Fuge 10 wird im Brandfall durch den aufschäumenden und hierbei aus den Stirnflächen 8 austretenden Schutzwirkstoff verschlossen. Eine dort befindliche Dichtmasse in Form von Silikon-Dichtstoff wird hierbei, da sie der Feuereinwirkung nur begrenzt standhalten kann, verdrängt.

Eine entsprechende Dichtmasse auf Silikonbasis wird ferner verwendet, um eine Abdichtung der Brandschutzscheiben 5,6 gegenüber Metallwinkeln 11,12 zu gewährleisten. Hierbei deckt der äußere Metallwinkel 11 den Kantenbereich einschließlich der Fuge 10 ab, während der Metallwinkel 12 im Eckbereich zwischen den beiden Brandschutzscheiben 5,6 angeordnet ist.

Bei der Ausführungsform gemäß Fig. 3 ist der äußere Metallwinkel 11a mit einem Scharnier 11b versehen. Metallwinkel 11a und Scharnier 11b sind nach Art eines Klavierbandes gestaltet, so daß sich zum Zwecke eines Austausches der in dem Schaukasten angeordneten Objekte die Brandschutzscheibe 6 um die Brandschutzscheibe 5 verschwenken läßt.

Im Bereich der Ecken des Schaukastens stoßen, wie Fig. 4 erkennen läßt, insgesamt drei Brandschutzscheiben 5,5',6 aufeinander, wobei es auch hier von Vorteil ist, wenn jeweils eine Fuge 10 verbleibt. Auch hier stoßen die drei Brandschutzscheiben 5,5' und 6 so aufeinander, daß im Kantenbereich jeweils zweier im Winkel zueinander angeordneter Glasflächen die eine Brandschutzscheibe mit ihrer gesamten Stirnfläche dem Rand der Flachseite der jeweils anderen Brandschutzscheibe gegenüberliegt. Beim Ausführungsbeispiel liegen die im rechten Winkel zueinander angeordneten Brandschutzscheiben 5,5' beide mit ihren in gleicher Ebene angeordneten Stirnflächen dem Rand der Flachseite der horizontal aufliegenden Brandschutzscheibe 6 gegenüber. Die äußeren Metallwinkel 11 sind in Fig. 4 aufgeschnitten dargestellt, um die Anordnung der drei Brandschutzscheiben 5,5',6 besser erkennen zu lassen.

## Patentansprüche

1. Schaukasten zur zugriffssicheren Aufnahme von Objekten, insbesondere Kunstobjekten in Museen und Ausstellungen, mit mindestens zwei zueinander im Winkel angeordneten Glasscheiben, von denen die eine Glasscheibe mit ihrer gesamten Stirnfläche dem Rand der Flachseite der anderen Glasscheibe gegenüberliegt,
**dadurch gekennzeichnet,**
daß sämtliche Glasscheiben Brandschutzscheiben (5, 5', 6) sind, die ein unter Hitzeeinwirkung aufschäumendes Mittel als Schutzwirkstoff enthalten, und daß zwischen der Stirnfläche (8) der einen Brandschutzscheibe (5, 5') und dem Rand der Flachseite der anderen Brandschutzscheibe (6) eine schmale, vorzugsweise mit einer im Brandfall wegschmelzenden Dichtmasse verschlossene Fuge (10) verbleibt, die im Brandfall durch den aus der Stirnfläche (8) austretenden Schutzwirkstoff verschlossen wird.

2. Schaukasten nach Anspruch 1, dadurch gekennzeichnet, daß der Kantenbereich einschließlich der Fuge (10) durch einen Winkel (11) abgedeckt ist.

3. Schaukasten nach Anspruch 2, gekennzeichnet durch einen zusätzlichen Winkel (12) im Eckbereich zwischen den beiden Brandschutzscheiben (5,6).

4. Schaukasten nach Anspruch 3, gekennzeichnet durch eine Schicht Dichtmasse zwischen Winkel (11 bzw. 12) und Rand der jeweiligen Brandschutzscheibe (5,6).

5. Schaukasten nach einem der vorangehenden Ansprüche, dadurch gekennzeichnet, daß die eine Brandschutzscheibe (6) über ein Scharnier (11b) mit der anderen, im Winkel zu der einen Brandschutzscheibe (6) angeordneten Brandschutzscheibe (5) verbunden ist.

6. Schaukasten nach Anspruch 5, dadurch gekennzeichnet, daß das Scharnier (11b) an einem Winkel (11a) ausgebildet ist, der den Kantenbereich einschließlich der Fuge (10) abdeckt.

7. Schaukasten nach einem der vorangehenden Ansprüche, dadurch gekennzeichnet, daß der Schaukasten nach unten hin durch eine Grundplatte (1) abgeschlossen ist, die aus Brandschutzmaterial aufgebaut ist und in deren Oberseite zur Aufnahme der unteren Ränder der senkrecht angeordneten Brandschutzscheiben (5) Nuten (4) eingeformt sind.

## Claims

1. Display case for the secure accommodation of objects, in particular art objects in museums and exhibitions, having at least two panes of glass which are arranged at an angle relative to one another and of which one pane of glass is located with its entire end face opposite the edge of the flat side of the other pane of glass, characterized in that all the panes of glass are fireproof panes of glass (5, 5', 6) which contain, as a protective ingredient, a substance which foams under the effect of heat, and in that a narrow joint (10), which is preferably closed by a sealing compound which melts away in the event of a fire, remains between the end face (8) of the one fireproof pane of glass (5, 5') and the edge of the flat side of the other fireproof pane of glass (6), which joint is closed in the event of a fire by the protective ingredient which emerges from the end face (8).

2. Display case according to Claim 1, characterized in that the edge region including the joint (10) is covered by an angle profile (11).

3. Display case according to Claim 2, characterized by an additional angle profile (12) in the corner region between the two fireproof panes of glass (5, 6).

4. Display case according to Claim 3, characterized by a layer of sealing compound between the angle profile (11 or 12) and the edge of the respective fireproof pane of glass (5, 6).

5. Display case according to one of the preceding claims, characterized in that one fireproof pane of glass (6) is connected via a hinge (11b) to the other fireproof pane of glass (5) arranged at an angle to the one fire-proof pane of glass (6).

6. Display case according to Claim 5, characterized in that the hinge (11b) is formed on an angle profile (11a) which covers the edge region including the joint (10).

7. Display case according to one of the preceding claims, characterized in that the display case is closed off towards the bottom by a base plate (1) which is made up of fireproof material and in the top side of which grooves (4) are formed to receive the lower edges of the vertically arranged fireproof panes of glass (5).

## Revendications

1. Présentoir pour le dépôt en sûreté d'objets, en particulier d'objets d'art dans des musées et dans des expositions, avec au moins deux vitres en verre qui sont agencées l'une par rapport à l'autre de manière à former un angle et dont toute la tranche de l'une se trouve contre le bord du plat de l'autre,
caractérisé en ce que
toutes les vitres en verre sont des vitres pare-feu (5, 5', 6), qui contiennent comme matière active protectrice un agent moussant sous l'action de la chaleur, une jointure (10) étroite, fermée de préférence avec un matériau d'étanchéité fondant en cas d'incendie, restant entre la tranche (8) d'une vitre pare-feu (5, 5') et le bord du plat de l'autre vitre pare-feu (6), cette jointure étant fermée en cas d'incendie par la matière active protectrice sortant de la tranche (8).

2. Présentoir selon la revendication 1, caractérisé en ce que la zone des arêtes et de la jointure (10) est recouverte par une cornière (11).

3. Présentoir selon la revendication 2, caractérisé par une cornière supplémentaire (12) dans la zone des encoignures entre les deux vitres pare-feu (5, 6).

4. Présentoir selon la revendication 3, caractérisé par une couche de matériau d'étanchéité entre la cornière (11 ou 12) et le bord de la vitre pare-feu (5, 6) considérée.

5. Présentoir selon l'une des revendications précédentes, caractérisé en ce qu'une vitre pare-feu (6) est assemblée par l'intermédiaire d'une charnière (11b) à l'autre vitre pare-feu (5) agencée de manière à former un angle avec la vitre pare-feu (6).

6. Présentoir selon la revendication 5, caractérisé en ce que la charnière (11b) est agencée sur une cornière (11a) qui recouvre la zone des arêtes et de la jointure (10).

7. Présentoir selon l'une des revendications précédentes, caractérisé en ce que le présentoir est fermé en bas par un fond (1) qui est en un matériau pare-feu et dans le dessus duquel sont formées des rainures (4) pour loger les bords inférieurs des vitres pare-feu (5) agencées verticalement.
